# FASCICULE DE BREVET EUROPEEN

(11) **EP 0 639 997 B1**
(45) Date de publication et mention de la délivrance du brevet: **14.08.1996**
(21) Numéro de dépôt: 93905134.8
(22) Date de dépôt: 16.03.1993
(51) Int. Cl.: A63B 71/06

(54) **DISPOSITIF "COMPTEUR DE GOLF" ET MONTRE COMBINEE A UN TEL DISPOSITIF**
GOLFZÄHLERVORRICHTUNG UND UHR KOMBINIERT MIT EINER SOLCHEN VORRICHTUNG
GOLF COUNTER DEVICE AND WATCH COMBINED THEREWITH

(43) Date de publication de la demande: 01.03.1995
(73) Titulaire: BERNEY, Jean-Claude, CH-1343 Les Charbonnières (CH)
(72) Inventeur: BERNEY, Jean-Claude, CH-1343 Les Charbonnières (CH)
(74) Mandataire: de Montmollin, Henri
(86) Numéro de dépôt international: CH9300072
(87) Numéro de publication internationale: WO9421338

(56) Documents cités:
- WO-A-90/03204
- DE-A- 3 816 713
- GB-A- 2 126 383
- US-A- 4 142 236
- US-A- 4 864 592

## Description

La présente invention concerne un dispositif "compteur de golf" à affichage analogique et une montre, par exemple du type montre-bracelet, combinée avec un tel dispositif.

On connaît déjà des petits compteurs de golf qui permettent simplement de comptabiliser les coups du joueur sur un trou, sans possibilité de cumul, ni possibilité de tenir compte du nombre de coups type (ou "PAR"). Or, la façon d'obtenir le résultat complet d'un parcours de golf est relativement complexe. Pour chaque trou, on a un nombre de coups type. Si le joueur utilise moins de coups, que le nombre de coups type pour ce trou il gagne des points et son score est négatif; s'il utilise plus de coups il perd des points et son score est positif. Les scores de chaque trou sont ensuite cumulés. Si en fin de parcours, le joueur a un score négatif, il a fait mieux que la somme des nombres de coups type de chaque trou. Si son score est positif il a fait moins bien. Son résultat final est ensuite obtenu après déduction de son handicap, ce handicap tenant compte de la différence de niveau entre les différents joueurs. Par ailleurs, il est intéressant d'avoir à tout moment une vue claire de la partie, et d'avoir la possibilité de connaître le "total simple" correspondant au score du jeu en cours, et le "total cumulé" correspondant au score cumulé depuis le début de la partie.

On connait notamment du document DE-A-3 816 713 une montre du type montre bracelet à laquelle est associée un compteur de golf. Selon ce document, la montre comprend des moyens d'affichage analogiques de l'heure, et des moyens d'affichage de données liées à une partie de golf pour deux joueurs. Ces derniers moyens d'affichage comprennent pour chaque joueur un compteur du type numérique qui totalise le nombre de coups joués au cours de la partie, un compteur du type analogique qui totalise le nombre de coups joués pour chaque trou ainsi qu'un compteur du type numérique qui indique le numéro du trou qui est en train d'être joué, les compteurs qui totalisent le nombre de coups joués par trou ainsi que celui qui indique le trou joué étant chacun incrémentés par un poussoir.

Un but de la présente invention est de fournir un compteur de golf permettant de prendre en compte toutes les particularités du jeu de golf et présentant la lecture simple propre aux affichages analogiques.

A cet effet, l'invention a pour objet un dispositif compteur de golf prévu pour afficher des informations relatives à une partie de golf, notamment un nombre de points et un trou particulier du parcours, comportant des moyens manuels de saisie pour introduire notamment un nombre de coups, et des premiers moyens de sélection et d'affichage actionnables manuellement pour sélectionner et afficher ledit trou particulier, ledit dispositif comportant en outre des moyens électroniques de comptage, de mémorisation, de traitement et de commande pour calculer et afficher un nombre de points, ledit nombre de points étant selon un premier mode de fonctionnement du dispositif au moins, calculé en prenant en compte ledit nombre de coups introduit pour chacun des trous sélectionnés successivement depuis le début de la partie (total cumulé), ledit dispositif étant caractérisé en ce qu'il affiche lesdites informations relatives à une partie de golf aux moyens d'aiguilles disposées pour se déplacer au-dessus d'un cadran et entraînées indépendamment les unes des autres par des moteurs pas-à-pas de manière à coopérer avec une pluralité d'échelles, en ce que lesdits premiers moyens pour afficher un trou particulier comprennent une première desdites aiguilles et une première desdites échelles , ladite première échelle comportant une pluralité de positions qui correspondent respectivement aux différents trous d'un parcours de golf, et en ce que lesdits moyens électroniques pour afficher un nombre de points comprennent aux moins une deuxième aiguille dont l'axe passe sensiblement par le centre du cadran et une deuxième desdites échelles qui est concentrique au cadran.

D'autres caractéristiques de l'invention apparaîtront au cours de la description qui va suivre, donnée uniquement à titre d'exemple et faite en se référant aux dessins annexés sur lesquels :
La figure 1 représente schématiquement un premier mode de réalisation d'un dispositif à quatre aiguilles selon l'invention.
La figure 2 représente schématiquement des moyens de sélection et d'affichage de "position" et de "mode de fonctionnement" selon l'invention.
La figure 3 représente schématiquement des moyens électroniques de comptage, de mémorisation, de traitement et de commande selon l'invention.
La figure 4 représente de façon très schématique un mouvement de montre connu pouvant être utilisé pour réaliser un compteur de golf selon la présente invention.
La figure 5 représenté un premier exemple de compteur de golf réalisé à partir du mouvement de montre de la figure 4.
La figure 6 représente un deuxième exemple de compteur de golf selon l'invention réalisé à partir du mouvement de montre de la figure 4.

On notera que les modes de réalisation représentées aux figures 1 et 5 ne font pas partie de l'invention revendiquée.

Sur la figure 1, l'ensemble des moyens d'affichage selon l'invention sont représentés à titre d'exemple. Ces moyens d'affichage comportent quatre aiguilles entraînées indépendamment les unes des autres par quatre moteurs pas-à-pas représentés sur les figures suivantes. Ces quatre aiguilles travaillent sur quatre zones distinctes du cadran.

L'aiguille centrale 4 permet d'afficher la "position" et travaille avec la partie extérieure du cadran 2. Cette partie 84 du cadran comporte dix-huit positions numérotées de 1 à 18 correspondant aux dix-huit trous d'un parcours de golf, plus deux positions "start" et "handicap" correspondant à deux fonctions complémentaires qui seront décrites plus loin.

L'aiguille à six heures 6, permet d'afficher le "mode de fonctionnement" et travaille avec une graduation 86 comportant trois zones référencées respectivement 86a, 86b et 86c correspondant à trois modes de fonctionnement distincts, la zone "PROGRAM" 86a, la zone "total simple" 86b et la zone "total cumulé" 86c.

Les aiguilles à deux heures 7 et à dix heures 8 permettent en combinaison d'afficher le nombre de points.

L'aiguille 7 travaille sur une graduation de dix positions 87 numérotés de 0 à 9 et qui correspondent aux unités. Chacune des dix positions comporte une zone "-" 80 et une zone "+" 81 permettant d'afficher respectivement un score négatif et un score positif. Ainsi quand l'aiguille 7 est dans la zone "-", le nombre de points est négatif, et inversement quand elle est dans une zone "+".

L'aiguille 8 travaille sur une graduation 88 numérotée de 00 à 110 qui est destinée à afficher les dizaines. Ainsi, en combinant les indications des aiguilles 7 et 8, on peut afficher des nombres de points allant de -119 à +119 points.

Deux poussoirs 82 et 83 permettent de commander l'avance des aiguilles et d'introduire certains paramètres.

Par exemple, des pression courtes sur le poussoir 82 permettent de déplacer l'aiguille 4 de position en position. Des pressions plus longues sur le même poussoir 82 permettent de déplacer l'aiguille 6 successivement du mode "PROGRAM" 86a au mode "total simple" 86b, puis au mode "total cumulé" 86c. Il est ainsi possible à l'utilisateur, par des manipulations simples, de sélectionner la "position" et le "mode de fonctionnement" qu'il désire.

Le poussoir 83 permet quant à lui d'agir sur les aiguilles 7 et 8, pour incrémenter ou décrémenter le nombre de points. Par exemple, une pression courte sur le poussoir 83 = +1 point et une pression longue = -1 point. Lorsque le compteur est en mode "PROGRAM" (aiguille 6 sur "PROGRAM"), on peut introduire le nombre de coups type pour le trou indiqué par l'aiguille 4, soit, dans le cas représenté, le trou No 3. Lorsque l'aiguille 6 indique le mode "total simple" 86b ou le mode "total cumulé" 86c, le joueur presse sur le poussoir 83 chaque fois qu'il joue de manière à introduire le nombre de coups joués par lui.

Enfin, il existe deux positions spéciales "START" et "HANDICAP" permettant de programmer le handicap du joueur et d'afficher le score final en tenant compte de ce handicap.

Les figures suivantes donnent la configuration des moyens électroniques de comptage, de mémorisation, de traitement et de commande permettant de réaliser les fonction décrites.

Sur la figure 2 sont représentés schématiquement à titre d'exemple les moyens de sélection et d'affichage selon l'invention. On retrouve le poussoir 82 qui commande l'avance des aiguilles 4 pour l'affichage de la "position", et 6 pour l'affichage du "mode de fonctionnement".

Le poussoir 82 est branché sur l'entrée d'un circuit d'aiguillage 21 qui, lorsque la pression sur le poussoir 82 est courte, dirige un signal de commande sur l'entrée d'un circuit de sélection de "position" 22, relié à un circuit de commande 23 du moteur pas-à-pas 24 qui entraîne l'aiguille 4 par l'intermédiaire du rouage 25.

Le circuit de sélection 22 est relié également à un circuit de décodage 26 délivrant des signaux aux moyens électroniques de comptage, de mémorisation, de traitement et de commande de la figure 3 en fonction de la "position" sélectionnée.

Lorsque la pression sur le poussoir 82 est longue, le circuit d'aiguillage 21 dirige un signal de commande sur l'entrée d'un circuit de sélection de "mode de fonctionnement" 27, relié à un circuit de commande 28 du moteur pas-à-pas 29 qui entraîne l'aiguille 6 par l'intermédiaire du rouage 30. Le circuit de sélection 27 est relié également à un circuit de décodage 31 délivrant des signaux M aux moyens électroniques de comptage, de mémorisation, de traitement et de commande de la figure 3 en fonction du "mode de fonctionnement" sélectionné. Notons que, dans une configuration simplifiée, on pourrait n'avoir qu'un seul "mode de fonctionnement". Dans ce cas, on peut supprimer le sélecteur de "mode de fonctionnement".

On sait que les fonctions d'un système électronique peuvent être réalisées de très nombreuses manières, surtout si l'on tient compte des possibilités presque sans limite de la logique programmée et des microprocesseurs actuellement disponibles sur le marché. C'est pourquoi la description se limite aux fonctions générales, la conception de détail étant à la portée de tout homme du métier.

Si l'on se reporte à la figure 1, on peut constater l'échelle 84 comporte vingt "positions" correspondant aux trous 1 à 18, plus la position "handicap" et la position "start". Le circuit de sélection de "position" peut donc être un simple compteur par 20 que l'on incrémente d'un pas à chaque pression courte sur le poussoir 82. A chacune de ces "positions" correspond un nombre de pas que doit parcourir l'aiguille 4 à partir d'une position d'origine pour venir se placer en regard de la "position" concernée. Par exemple, si l'aiguille 4 fait 60 pas par tour et que l'origine est à 12 heures, la position "start" correspond à 32 pas, la position "10" à 1 pas, etc... Il y a donc pour chaque "position" donnée par le compteur de sélection par 20, un nombre compris entre 0 et 59 qui peut être restitué par un algorithme simple au travers d'une table de correspondance figée dans la ROM d'un microprocesseur, par exemple.

Ce nombre est transmis au circuit de commande 23 du moteur pas-à-pas, qui va calculer le nombre de pas qui sépare l'ancienne position sélectionnée de la nouvelle, et délivrer au moteur pas-à-pas 24 le nombre d'impulsions nécessaires pour amener l'aiguille 4 dans la nouvelle position sélectionnée. Cette configuration permet de positionner l'aiguille 4 avec exactitude, quel que soit le nombre de pas qui sépare les différentes "positions" entre elles.

Ainsi, si l'on se reporte à la figure 1, on voit qu'il n'y a que trois "modes de fonctionnement" distincts. Pour une aiguille 6 faisant 60 pas par tour, on a le mode "program" 86a qui se trouve à 30 pas de l'origine, le mode "total simple" 86b qui se trouve à 50 pas de l'origine et le mode "total cumulé" 86c qui se trouve à 10 pas de l'origine. Le compteur de sélection de "mode de fonctionnement" 27 a donc 3 états distincts correspondant aux nombres de pas 10, 30 et 50, qui déterminent le nombre d'impulsions que le circuit de commande 28 va transmettre au moteur 29 pour amener l'aiguille 6 dans la position voulue.

Notons que les moyens de sélection et d'affichage des "modes de fonctionnement" pourraient parfaitement être électromécaniques, du type commutateur à 3 positions.

Sur la figure 3 sont représentés à titre d'exemple les moyens électroniques de comptage, de mémorisation, de traitement et de commande pour afficher le nombre de points.

On reconnaît les aiguilles 7 et 8, ainsi que le poussoir 83 de la figure 1. Le poussoir 83 est relié à un circuit formateur 41 qui délivre d'une part des impulsions de comptage, et d'autre part un signal pour le signe de comptage, "+" pour les pressions courtes et "-" pour les pressions longues. Les sorties du circuit formateur 41 sont reliées aux entrées de plusieurs interrupteurs électroniques.

Tous les interrupteurs et commutateurs électroniques représentés sur la figure 3 sont commandés par les signaux de position P et de mode M délivrés par le circuit électronique de la figure 2.

Ainsi quand l'aiguille 4 (figure 1) se trouve dans la "position 1" et que l'aiguille 6 indique le "mode PROGRAM" 86a, l'interrupteur 42 est fermé et le commutateur 43 dirige les impulsions de comptage sur l'entrée d'un circuit de comptage et de mémorisation 44 qui enregistre le nombre type de coups du parcours pour le trou No 1. Ce circuit de comptage peut n'avoir que quelques positions, par exemple 4, correspondant à 0,3,4 et 5 coups respectivement, ce qui correspond aux parcours de golf standard, la position 0 signifiant que l'on désire afficher le nombre de coups total sans tenir compte d'aucune programmation. Le circuit 44 est relié à l'entrée "-" d'un circuit additionneur 45 dont la sortie est reliée à l'interrupteur 46 qui comme l'interrupteur 42 n'est fermé que lorsque l'on se trouve à la "position 1". La sortie de l'additionneur 45 est ainsi reliée à un bus 47 qui dirige les informations à afficher vers un circuit de traitement 48 qui va séparer les unités d'avec le signe et les dizaines. Dans le cas décrit présentement l'information correspond à la valeur contenue dans le circuit 44, soit le nombre de coups programmés pour le trou 1, avec le signe "-".

Les unités avec le signe sont dirigées vers un circuit de commande 49 qui fait correspondre une position précise sur le cadran à chaque valeur entre -9 et +9 qui lui est fourni, et qui commande l'avance du moteur pas-à-pas "50 " pour, par l'intermédiaire du rouage "51", amener l'aiguille "7" en regard de ladite position du cadran.

Les dizaines sont dirigées vers un circuit de commande 52 qui fait correspondre une position précise sur le cadran à chaque valeur de dizaine entre 00 et 110 qui lui est fourni, et qui commande l'avance du moteur pas-à-pas 53 pour, par l'intermédiaire du rouage 54, amener l'aiguille 8 en regard de ladite position du cadran.

Lorsque l'on quitte le "mode PROGRAM" 86a, le commutateur 43 bascule et les impulsions de comptage sont dirigées vers le compteur de coups 55 relié par l'interrupteur 56, qui est fermé en modes "simple" et en mode "cumulé", à l'entrée "+" de l'additionneur 45. La valeur de l'information qui passe sur le bus 47 est donc égale au contenu du compteur 55 moins la valeur programmée contenue dans le circuit 44.

Lorsque l'aiguille 4 (figure 1) se déplace à la "position 2", les interrupteurs 42 et 46 s'ouvrent, alors que l'interrupteur 57 se ferme. On a la même configuration que précédemment et notamment en "mode Program" le commutateur 58 est relié au circuit de comptage et de mémorisation 59 du nombre de coups programmés pour le trou 2 dont la sortie est elle-même reliée à l'entrée du circuit additionneur 60 qui est à son tour relié par l'interrupteur 61 au bus 47 qui transmet alors les informations concernant le trou 2 au circuit de traitement 48. Dans les autres "modes", les impulsions de comptage vont au compteur 62 relié par l'interrupteur 63 à l'entrée "+" de l'additionneur 60.

Il en va de même pour les trous 3 à 18, non représentés.

Il reste deux positions spéciales HAND correspondant à la partie HANDICAP du cadran sur la figure 1 et START.

Quand on se trouve en "position HAND", l'interrupteur 64 est fermé. Si l'on se trouve en "mode PROGRAM", l'interrupteur 65 est également fermé, et les impulsions de comptage vont à l'entrée d'un circuit de comptage et de mémorisation 66 qui enregistre le handicap du joueur. Le compteur 66 est relié à l'entrée "-" d'un additionneur 67 dont la sortie va, par l'intermédiaire de l'interrupteur 68 au bus 47, permettant ainsi d'afficher le contenu du compteur 66.

Il reste à établir la différence entre les modes "total Simple" 86b et "total Cumulé" 86c. Cela se fait simplement au moyen des interrupteurs 69 et 70 qui permettent de relier la sortie des additionneurs 45, 60, 67 etc. à une entrée "+" de l'additionneur suivant, de manière à obtenir un cumul des valeurs. En mode "total Simple", les interrupteurs 69 et 70 sont ouverts et il n'y a pas de cumul. En mode "total Cumulé", ces interrupteurs sont fermés et il y a cumul.

Enfin, quand on se trouve en "position START", c'est l'interrupteur 71 qui est fermé, les impulsions en provenance du poussoir 83 vont à l'entrée d'un circuit de décodage 72 qui génère des impulsions de reset en réponse à des manipulations précises sur ce poussoir 83. Ces impulsions de reset sont utilisées pour remettre l'ensemble des compteurs de coups (55,62,66...) à 0 et démarrer un nouveau parcours.

Les figures 4 et 5 représentent un deuxième mode de réalisation d'un compteur de golf selon l'invention incorporé dans une montre-bracelet. Dans le présent exemple, le compteur de golf selon l'invention, utilise comme moyen d'affichage les organes indicateurs d'un mouvement de montre chronographe d'un modèle disponible commercialement. Le mouvement de montre utilisé est en l'occurrence le calibre 251.262 du fabricant ETA® domicilié à Granges en Suisse.

Le calibre ETA 251.262 étant un modèle connu, il ne sera décrit ici que de façon très succincte. Ce calibre comprend cinq moteurs pas-à-pas actionnant chacun au moins une aiguille, et un module électronique de commande capable de commander les cinq moteurs indépendamment les uns des autres. La figure 4 représente de façon schématique la disposition des moteurs et des rouages pour les différents organes indicateurs dans le bâti du mouvement 89. Le mouvement comprend, comme nous l'avons déjà dit, cinq moteurs pas-à-pas référencés respectivement 90, 94, 96, 97 et 98 et actionnant chacun un train d'engrenages relié à au moins une aiguille (non-représentée sur la figure 4). Un premier moteur 90 est prévu pour actionner, par des rouages (représentés seulement de façon partielle sur la figure 4 et repérés par la référence numérique 91), trois aiguilles indiquant respectivement les heures, les minutes et les secondes pour fournir en permanence une indication de l'heure qu'il est. Une particularité du mouvement 251.262 réside dans le fait que, comme c'est le cas dans d'autre chronographes, l'axe de l'aiguille des secondes est décentré à six heures, alors que la chaussée et le canon des heures sont placés au centre du mouvement.

Les quatre autres moteurs pas-à-pas 94, 96, 97 et 98 qui actionnent chacun une seule aiguille ne sont pas utilisés par l'affichage normal de l'heure et sont donc disponibles pour constituer avec leur train d'engrenages et leurs aiguilles respectifs les moyens d'affichage du compteur de golf.

Avant de passer à la description du compteur de golf proprement dit, signalons encore que le mouvement ETA 251.262 comprend trois organes externes de commande. Il s'agit d'une tige de commande et de deux poussoirs (référencés respectivement 120, 122 et 123 sur la figure 5). La tige de commande est une tige qui peut prendre trois positions qui sont respectivement une position enfoncée, une première position tirée et une deuxième position tirée. Le déplacement axial de la tige 120 entre ces différentes positions agit sur une lame de contact flexible (non représentée) disposées dans le bâti de manière à ce qu'en première position tirée de la tige 120, cette lame soit maintenue en contact avec une première borne métallique (non-représentée), à ce qu'en deuxième position tirée de la tige 120, elle soit maintenue en contact avec une deuxième borne métallique (non-représentée), et à ce qu'en position repoussée de la tige 120, elle se trouve en l'air à mi-chemin entre les deux bornes métalliques. Le contact électrique entre la lame flexible et la première ou la deuxième borne a pour effet de mettre à la masse respectivement une première ou une deuxième piste du circuit imprimé qui porte le module électronique du mouvement. De façon semblable, lorsqu'on actionne le premier ou le deuxième poussoir 122, 123, une troisième ou une quatrième piste du circuit imprimé est respectivement mise à la masse.

On voit sur la figure 5 le cadran ainsi que les aiguilles du compteur de golf - montre-bracelet 100 réalisé à partir du mouvement de montre qui vient d'être décrit. On reconnaît sur la figure 5 les aiguilles des heures 101 et des minutes 102 qui sont montées au centre de façon conventionnelle. L'aiguille des secondes quant à elle, qui comme on l'a déjà dit était prévue pour être montée sur un axe décentré à six heures, a été supprimée. L'axe prévu pour porter cette petite seconde est mis à profit pour porter un mobile 110 qui a, dans cet exemple particulier, la forme d'une balle de golf et dont la fonction est essentiellement décorative.

Les fonctions remplies par les quatre autres aiguilles 104, 106, 107 et 108 visibles sur la figure 5 sont à peu de chose près les mêmes que celles remplies par les aiguilles du compteur de golf de la figure 1. Toutefois, alors que le compteur de golf de la figure 1 comporte deux organes de commande externes constituées par les poussoirs 82 et 83, le mouvement de montre utilisé dans le présente exemple comporte comme on l'a dit, trois organes de commande qui sont en l'occurrence deux poussoirs 122, 123 et une tige 120 pouvant être amenée dans deux positions tirées.

Dans le présent exemple, les différentes positions de la tige sont utilisées comme suit : une des deux positions tirées, la deuxième en l'occurrence est utilisée de façon classique pour la remise à l'heure de la montre, et la première position tirée quant à elle est utilisée pour le compteur de golf. En amenant la tige 120 de la position poussée à la première position tirée ou vise versa, l'utilisateur commute le compteur de golf entre un premier et un deuxième mode de fonctionnement. Les deux modes de fonctionnement du compteur de golf sont selon le présent exemple un premier mode qui est actif lorsque la tige est repoussée et que nous appellerons ci-après le mode "jeu", et un deuxième mode qui est actif lorsque la tige est dans sa première position tirée et que nous appellerons ci-après le mode "programmation". C'est essentiellement par l'existence de ces deux modes de fonctionnement particulier que le présent mode de réalisation de l'invention se différencie de celui représenté à la figure 1. L'homme du métier comprendra toutefois qu'il serait possible également de réaliser un compteur de golf fonctionnant de façon identique à celui de la figure 1 à l'aide du calibre de montre utilisé ici.

Les fonctions remplies par les différentes aiguilles dans le mode de réalisation décrit ici différent assez peu de celles des aiguilles du compteur de golf de la figure 1.

"L'aiguille de chronographe" 104 en particulier est utilisée ici pour afficher la "position", comme le fait l'aiguille centrale 4 du compteur de la figure 1. L'affichage de la "position" se fait dans le présent exemple par rapport à des inscriptions 114 pratiquées dans la surface de la lunette de la montre. Cette lunette comporte 18 positions numérotées de 1 à 18 correspondant aux 18 trous d'un parcours de golf, plus une position "START" qui permet la réinitialisation du module électronique avant le commencement d'une partie. Notons encore que le moteur de l'aiguille de chronographe étant dans ce mouvement, prévu pour effectuer soixante pas par tour de cadran, le moteur devra effectuer trois pas pour passer d'un trou au suivant.

Les aiguilles 107 et 108 visibles sur la figure 5 et qui sont décentrées respectivement à deux heures et à dix heures permettent d'afficher le nombre de points et le signe "+" ou "-" de façon tout à fait semblable à ce qui a été décrit en relation avec la figure 1.

La deuxième aiguille au centre 106 constituée par "l'aiguille de compteur" du mouvement de chronographe permet, en mode "jeu", c'est-à-dire en position poussée de la tige de commande, de sélectionner ou d'indiquer le mode de calcul utilisé pour déterminer le nombre de points à indiquer par les deux aiguilles 107 et 108. Ces différents modes de calcul des points sont indiqués par des inscriptions pratiquées sur la lunette concentriquement à l'intérieur des positions numérotées correspondant aux trous. Ces inscriptions sont les suivantes :

S indique le mode de calcul des points "total simple" sans soustraction du nombre de coups types ou du handicap.

SP indique le mode de calcul des points "total simple" avec soustraction du nombre de coups type mais sans handicap.

SPH indique le mode de calcul des points "total simple" avec soustraction du nombre de coups types et du handicap.

Les inscriptions C, CP et CPH correspondent aux mêmes catégories mais pour le mode de calcul des points "total cumulé".

En mode programmation, c'est-à-dire en première position tirée de la tige de commande, la deuxième aiguille au centre 106 sert à sélectionner des paramètres pour la programmation alors que la première aiguille au centre 104 sert comme précédemment à déterminer le trou du parcours qui est concerné.

La sélection des paramètres de programmation par l'aiguille 106 se fait au moyen d'un certain nombres d'inscriptions disposées à la périphérie du cadran. Ces inscriptions sont au nombre de quatre et sont les suivantes :

HCB1 indique la position correspondant à la programmation du handicap pour un premier parcours.

HCB2 indique la position correspondant à la programmation du handicap pour un deuxième parcours.

PAR1 indique la position correspondant à la programmation du nombre de coups types pour un premier parcours donné.

PAR2 indique la position correspondant à la programmation du nombre de coups types pour un deuxième parcours.

Le procédé de programmation du compteur de golf se déroule typiquement de la façon suivante :
l'utilisateur tire la couronne pour amener la tige 120 en première position tirée puis amène la deuxième aiguille au centre 106 en regard de l'inscription PAR1 ou de l'inscription PAR2 pour sélectionner la programmation du nombre de coups types respectivement pour un premier ou un deuxième parcours. Le déplacement de l'aiguille 106 est commandé par l'utilisateur au moyen de pression longue (au moins une seconde dans cet exemple) exercé sur le deuxième poussoir 123. Lors de chaque pression longue exercée sur le deuxième poussoir 123, la deuxième aiguille au centre 106 se déplace dans le sens des aiguilles d'une montre jusqu'à l'inscription suivante du cadran. Une fois que le paramètre de programmation par exemple PAR1 a été sélectionné, l'utilisateur amène la première aiguille au centre 104 en regard du nombre 1 inscrit sur la lunette, sélectionnant ainsi le premier trou du parcours. Le déplacement de l'aiguille 104 est commandé par des pressions de courte durée sur le même poussoir 123. Chaque pression courte déplace l'aiguille 104 d'une indication à la suivante, dans le sens des aiguilles d'une montre. Une fois que l'aiguille 104 est arrêtée en regard du trou No 1, l'utilisateur peut programmer le nombre de coups types pour le premier trou du parcours. Il réalise cette programmation en pressant brièvement sur le premier poussoir 122 un nombre de fois égal aux nombres de coups types à programmer. Le nombre de pressions sur le premier poussoir 122 est affiché simultanément par les aiguilles 107 et 108. En cas d'erreur durant l'introduction du nombre de coups, il est possible de soustraire un ou plusieurs coups au total qui vient d'être programmé en exerçant un nombre correspondant de pressions de longue durée (au moins une seconde par exemple) sur le premier poussoir 122.

Une fois le nombre de coups type pour le premier coups programmé, l'utilisateur passe à la programmation du deuxième coups en exerçant une pression courte sur le deuxième poussoir 123 de manière à amener la première aiguille au centre 104 devant le deuxième trou.

La position PAR2 permet de programmer le nombre de coups type pour un deuxième parcours. Grâce à cette particularité, le compteur de golf permet de garder simultanément en mémoire le nombre de coups types pour deux parcours de golf différents. Des indicateurs HCP1 et HCP2 permettent de façon similaire de programmer un handicap par trou également pour deux parcours différents.

Précisons qu'en mode jeu c'est-à-dire en position poussée de la tige de commande, les deux poussoirs fonctionnent de façon identique à ce qui vient d'être décrit. En particulier, le premier poussoir commande les deux aiguilles 107 et 108, une pression courte incrémentant le compteur de coups d'une unité et une pression longue décrémentant le compteur d'une unité. La première aiguille au centre 104 et la deuxième aiguille au centre 106 sont commandées par le deuxième poussoir 123, une pression courte actionnant l'aiguille 104 et une pression longue l'aiguille 106.

La figure 6 illustre encore un autre mode de réalisation du compteur de golf selon l'invention. Ce mode de réalisation est à l'instar du précédent, conçu à partir du mouvement Eta® 251.262. Conformément à ce qui va être décrit plus en détail ci-après, les deux particularités les plus importantes du mode de réalisation représenté à la figure 6 sont respectivement d'une part de ne pas nécessité une programmation du circuit électronique pour prendre en compte le "PAR" ou le handicap du joueur, et d'autre part d'afficher le nombre de point simultanément selon le mode total simple et le mode total cumulé.

Le compteur de la figure 6 comprend quatre aiguilles au centre. Il s'agit d'une aiguille des heures et d'une aiguille des minutes référencées respectivement 201 et 202 et de deux aiguilles 207 et 209 prévues pour coopérer toutes deux avec une échelle 219 située sur la périphérie du cadran et définissant un tour d'heure de soixante graduations. Autour du cadran est disposée une lunette tournante portant une échelle 217 définissant un deuxième tour d'heure concentrique de soixante graduations. Les graduations de cette deuxième échelle sont numérotées de -15 à 45, et la lunette tournante est en outre prévue pour recevoir un anneau amovible 227. Cet anneau amovible présente sur sa face supérieure deux rangées concentriques d'index référencées respectivement 227a et 227b désignant des positions particulières sur l'échelle 217 de la lunette pour prendre en compte le "PAR" et éventuellement aussi le handicap d'un joueur.

Le compteur de golf de la figure 6 comprend encore une aiguille 204 placée à deux heures et associée à une échelle 214 comportant dix-huit positions correspondant aux dix-huit trous d'un parcours de golf. Le compteur comporte en outre une aiguille 208 placée à dix heures et associée à une échelle 218 graduée de trente points en trente points et permettant d'indiquer un nombre de points jusqu'à un maximum de cent quatre-vingts.

On voit encore sur la figure 6 la tige de commande 220 et les deux poussoirs 222, 223 du calibre 251.262. Dans le présent mode de réalisation, la tige de commande ne sert qu'à la mise à l'heure de la montre et à la réinitialisation du compteur de golf. la deuxième position tirée de la tige de commande de calibre 251.262 remplit dans le présent mode de réalisation la fonction de remise à zéro du compteur que remplit la position "start" dans les modes de réalisation décrit précédemment. Les deux poussoirs 222, 223 quand à eux, conservent la fonction qu'ils avaient dans les autres modes de réalisation.

Le présent mode de réalisation permet par une autre distribution des fonctions d'affichage remplies par les différentes aiguilles, d'indiquer simultanément le nombre de points correspondant au total simple et celui correspondant au total cumulé. Comme nous l'avons déjà dit, dans le présent mode de réalisation, les trous du parcours, 1 à 18, sont affichés à deux heures, alors que les points sont affichés par l'une des aiguilles centrales 207 sur l'échelle 219. Comme cette échelle ne comporte que soixante positions, l'afficheur à dix heures indique les soixantaines, ce qui donne une capacité totale de comptage de cent quatre-vingts points. La deuxième aiguille centrale 209 reste disponible pour indiquer par exemple le total de points sur le trou précédent. La position relative des deux aiguilles centrales 207 et 209 indique alors le nombre de coups joués sur le dernier trou.

Les points sont affichés en valeur absolue, mais le fait de les afficher par l'une des aiguilles centrales 207, 209 sur l'échelle 219 permet une combinaison particulière permettant la lecture simultanée des points par rapport au "PAR".

A cette fin, la montre comporte une lunette tournante similaire à celle que l'on trouve sur les montres de plongée, comportant une graduation 217 de soixante positions de -15 à +45. Cette lunette tournante est positionnée en fonction des "PAR" des différents trous. Ainsi, au départ, le 0 de la lunette est positionné à midi. Lorsque le joueur se présente sur le trou 1, il avance la lunette d'un nombre de pas correspondant au "PAR" du trou 1. Le joueur peut alors lire directement sur la graduation de la lunette un nombre de points qui tient compte du "PAR". Lorsque le joueur se présente sur le trou 2, il avance la lunette d'un nombre de pas correspondant au "PAR" du trou 2, et ainsi de suite pour les trous suivants.

Sur la figure 6, le joueur est au trou 3 et il a avancé sa lunette de quatre pas au trou 1 (PAR 4), de cinq pas au trou 2 (PAR 5), et de trois pas au trou 3 (PAR 3), ce qui représente douze pas au total. Le joueur a actuellement vingt-et-un points au total. en lisant sur la graduation de la lunette, il lit neuf points, ce qui représente 21 - 12 = 9, soit son résultat par rapport au "PAR". S'il n'avait fait que 12 points, il serait à 0, et s'il n'avait fait que 6 points, il serait à -6.

De plus les deux aiguilles centrales 207, 209 sont séparées de quatre graduations, ce qui signifie que le joueur a déjà joué quatre coups sur le trou 3 (total simple égal à quatre).

Par cette combinaison de lunette tournante et de la deuxième aiguille centrale 209 indiquant le total des points sur le trou précédent, le joueur peut donc obtenir directement son résultat par rapport au "PAR" et le nombre de coups joués sur le trou. Le seul inconvénient résulte du fait qu'il peut se tromper en déplaçant la lunette, et qu'il n'a pas moyen de vérification simple en cours de parcours.

Une deuxième combinaison originale permet d'éviter cet inconvénient. A cette fin, la montre comporte un anneau amovible 227 comportant des index dont le positionnement correspond à un parcours bien déterminé, ces index sont numérotés de 1 à 18 et correspondant aux dix-huit trous du parcours. Le nombre de pas séparant chaque index sur la graduation correspond au "PAR" pour chaque trou d'un parcours déterminé. Lorsque la somme totale des "PAR" pour tous les trous d'un parcours donné dépasse soixante, les index sont distribués sur deux rangées concentriques 227a et 227b. Ces index pourraient naturellement aussi être disposés sur une seule rangée en forme de spirale sur l'anneau amovible. Comme tous les parcours sont en principe différents, il faudra autant d'anneaux amovibles 227 que de parcours différents. Cependant, un joueur n'utilise qu'un nombre limité de parcours si bien qu'un ou deux anneaux suffiront.

Si l'on se reporte à la figure 6, on voit qu'il suffit au joueur de positionner à midi l'index correspondant au trou sur lequel il est en train de jouer. Ainsi, sur l'exemple, le joueur est au trou 3, et il a positionné l'index 3 de l'anneau amovible à midi. Ainsi, il peut lire directement son résultat par rapport au "PAR" sur la graduation de la lunette. Il faut bien préciser que l'anneau amovible est solidaire en rotation de la lunette tournante, et que les points 0 de la lunette et de l'anneau amovible se confondent. A cette fin, l'anneau amovible peut comporter des goupilles ou être fixé sur la lunette tournante par de simples aimants. Beaucoup d'autres formes de fixation sont possibles.

Notons enfin que la graduation de l'anneau amovible peut tenir compte non seulement des caractéristiques particulières d'un parcours déterminé, mais également du handicap d'un joueur déterminé. Le nombre de pas séparant chaque trou sur la graduation de l'anneau amovible correspondant alors au "PAR" augmenté du handicap du joueur, réparti en fonction de la difficulté de chaque trou. Ainsi, chaque joueur peut faire exécuter un ou des anneaux amovibles personnalisés en fonction du parcours ou des parcours qu'il fréquente et de son handicap.

Le brevet américain N° 4 058 969 décrit une montre électronique analogique dont l'aiguille des secondes progresse au rythme d'un pas par seconde en mode de fonctionnement normal, et qui peut lorsque certaines conditions prédéterminées sont remplies, fonctionner selon un mode anormal où l'aiguilles des secondes avance par saut de quatre pas une fois toutes les quatre sec ondes.

En intégrant cette possibilité dans le module électronique du calibre 251.262, il serait possible de faire en sorte que le mobile 203 en forme de balle de golf (figure 6) avance, en conditions normales, chaque seconde d'un pas correspondant à 1/60 de tour, et que lorsque le compteur de coups vient d'être incrémenté, la balle de golf avance par saut toutes les quatre secondes, pendant un temps prédéterminé, avant de reprendre son rythme de progression normal.

Cette possibilité permet d'indiquer au joueur de façon aisément visible si oui ou non il a bien comptabilisé son dernier coup dans le compteur de golf.

## Revendications

1. Dispositif compteur de golf prévu pour afficher des informations relatives à une partie de golf, notamment un nombre de points et un trou particulier du parcours, comportant des moyens manuels de saisie (222,223) pour introduire notamment un nombre de coups, et des premiers moyens de sélection et d'affichage (10,21,22,23,24,25) actionnables manuellement pour sélectionner et afficher ledit trou particulier, ledit dispositif comportant en outre des moyens électroniques de comptage, de mémorisation, de traitement et de commande (44,45,48,49,60,52,etc.) pour calculer et afficher un nombre de points, ledit nombre de points étant selon un premier mode de fonctionnement du dispositif au moins, calculé en prenant en compte ledit nombre de coups introduit pour chacun des trous sélectionnés successivement depuis le début de la partie, ledit dispositif étant caractérisé en ce qu'il affiche lesdites informations relatives à une partie de golf aux moyens d'aiguilles (201,202,204,207,208,209) disposées pour se déplacer au-dessus d'un cadran et entraînées indépendamment les unes des autres par des moteurs pas-à-pas (24,29,50,53) de manière à coopérer avec une pluralité d'échelles (214,218,219,227), en ce que lesdits premiers moyens pour afficher un trou particulier comprennent une première desdites aiguilles (204) et une première desdites échelles (214), ladite première échelle (214) comportant une pluralité de positions qui correspondent respectivement aux différents trous d'un parcours de golf, et en ce que lesdits moyens électroniques pour afficher un nombre de points comprennent aux moins une deuxième aiguille (207,209) dont l'axe passe sensiblement par le centre du cadran et une deuxième desdites échelles (217) qui est concentrique au cadran.

2. Dispositif selon la revendication 1, caractérisé en ce que lesdits moyens électroniques pour afficher un nombre de points comportent deux aiguilles (207, 209) coaxiales dont les axes passent sensiblement par le centre du cadran.

3. Dispositif selon la revendication 2, caractérisé en ce que lesdites aiguilles (207, 209) coaxiales sont prévues pour indiquer simultanément le nombre de points correspondant audit trou particulier (total simple) et le total cumulé.

4. Dispositif selon la revendication 3, caractérisé en ce que, dans ledit premier mode de fonctionnement du dispositif, une des aiguilles au centre affiche le nombre de points courant alors que l'autre aiguilles au centre continue d'afficher le nombre de points qui était affiché au moment ou le joueur à fini avec le trou particulier sélectionné précédent.

5. Dispositif selon l'une des revendications précédentes, caractérisé en ce qu'une fois que le nombre de coups a été incrémenté, un mobile visible sur le cadran change son mode de déplacement pendant un temps prédéterminé pour indiquer au joueur qu'il vient d'introduire un coup.

6. Dispositif selon l'une des revendications précédentes, caractérisé en ce qu'une au moins desdites échelles (217) comporte un secteur négatif.

7. Dispositif selon l'une des revendications précédentes, caractérisé en ce que ladite deuxième échelle (217) est portée par une lunette tournante, de façon à permettre de décaler à volonté le zéro de ladite deuxième échelle pour que ledit nombre de points affiché tienne compte du nombre de coups type pour le parcours.

8. Dispositif selon la revendication 7, caractérisé en ce que ladite lunette tournante comporte un anneau amovible portant des indications en rapport avec un parcours particulier.

9. Dispositif selon la revendication 8, caractérisé à ce que ledit anneau amovible porte des indications en rapport avec un joueur particulier.

10. Montre à affichage analogique caractérisée en ce qu'elle est combinée avec un dispositif compteur de golf selon l'une ou l'autre de revendications précédentes.

11. Montre analogique selon la revendication 10, caractérisée en ce qu'elle comporte une couronne de mise à l'heure pouvant être déplacée axialement entre une position neutre et au moins deux positions actives, et en ce qu'une première desdites positions actives permet la mise à l'heure alors qu'une deuxième desdites positions actives permet d'introduire et de mémoriser un nombre de coups type (ou "PAR") pour chaque trou d'un parcours.

## Claims

1. Golf counter device provided to display data relating to a game of golf, in particular a number of points and a particular hole of a golf course, comprising manual inputting means (222,223) for introducing in particular a number of strokes and first selection and display means (10,21,22,23,24,25) able to be activated manually to select and display said particular hole, said device also comprising electronic counting, storing, processing and control means (44,45,48,49,60,52 etc.) to calculate and display a number of points, said number of points being according to a first operating mode of the device at least, calculated by taking account of said number of strokes introduced for each of the successively selected holes since the beginning of the game, said device being characterized in that it displays said data relating to a game of golf by means of hands (201,202,204, 207,208,209) arranged to move above a dial and driven independently of each other by stepping motors (24,29, 50,53) so as to cooperate with a plurality of scales (214,218,219,227), in that said first means for displaying a particular hole comprise a first of said hands (204) and a first of said scales (214), said first scale (214) comprising a plurality of positions which correspond respectively to different holes of a golf course, and in that said electronic means for displaying a number of points comprises at least a second hand (207,209) whose axis passes substantially through the centre of the dial and a second of said scales (217) which is concentric to the dial.

2. Device according to claim 1, characterized in that said electronic means for displaying a number of points comprises two co-axial hands (207,209) whoses axes pass substantially through the centre of the dial.

3. Device according to claim 2, characterized in that said co-axial hands (207,209) are provided to indicate simultaneously the number of points corresponding to said particular hole (simple total) and the cumulative total.

4. Device according to claim 3, characterized in that, in said first operating mode of the device, one of the centre hands displays the current number of points, whilst the other centre hands continue to display the number of points which was displayed when the player finished with the particular previously selected hole.

5. Device according to one of the preceding claims, characterized in that once the number of strokes has been increased, a mobile organe visible on the dial changes its displacement mode during a predetermined period of time to indicate to the player that he has just introduced a stroke.

6. Device according to one of the preceding claims, characterized in that at least one of said scales (217) comprises a negative sector.

7. Device according to one of the preceding claims, characterized in that said second scale (217) is carried by a rotating bezel, so as to enable the zero of said second scale to be staggered as desired so that said number of points displayed takes into account the model number of strokes for the course.

8. Device according to claim 7, characterized in that said rotating bezel comprises a detachable ring carrying indications relating to a particular course.

9. Device according to claim 8, characterized in that said detachable ring carries indications relating to a particular player.

10. Analog display watch characterized in that it is combined with a golf counter device according to one or other of the preceding claims.

11. Analog watch according to claim 10, characterized in that it comprises a time setting crown able to be moved axially between a neutral position and at least two active positions, and in that a first of said active positions enables the time to be set, whilst a second of said active positions enables a model number of strokes (or "PAR") to be introduced and stored for each hole of a course.

## Patentansprüche

1. Golfzählvorrichtung, vorgesehen für das Anzeigen von Informationen bezüglich eines Golfspiels, insbesondere einer Anzahl von Punkten und eines bestimmtes Loches des Golfplatzes, umfassend manuelle Zugriffsmittel (222, 223) zum Eingeben insbesondere einer Anzahl von Schlägen, und erste Auswähl- und Anzeigemittel (10, 21, 22, 23, 24, 25), die manuell betätigbar sind zum Auswählen und Anzeigen des bestimmten Loches, welche Vorrichtung ferner elektronische Zählmittel, Speichermittel, Verarbeitungsmittel und Steuermittel (44, 45, 48, 49, 60, 52 usw.) umfaßt zum Berechnen und Anzeigen einer Anzahl von Punkten, welche Anzahl von Punkten zumindest gemäß einem ersten Funktionsmodus der Vorrichtung unter Berücksichtigung der Anzahl von Schlägen berechnet wird, ausgeführt für jedes der ausgewählten Löcher nacheinander ab dem Beginn des Spiels, welche Vorrichtung dadurch gekennzeichnet ist, daß sie die Informationen bezüglich eines Golfspiels mittels Zeigern (201, 202, 204, 207, 208, 209) anzeigt, die angeordnet sind, um sich über einem Zifferblatt zu verlagern, und unabhängig voneinander von Schrittmotoren (24, 29, 50, 53) derart angetrieben sind, daß sie mit einer Mehrzahl von Skalen (214, 218, 219, 227) zusammenwirken, daß die ersten Mittel zum Anzeigen eines bestimmten Loches einen ersten der genannten Zeiger (204) und eine erste der genannten Skalen (214) umfassen, welche erste Skala (214) eine Mehrzahl von Positionen umfaßt, die jeweils verschiedenen Löchern eines Golfplatzes entsprechen, und daß die elektronischen Mittel zum Anzeigen einer Anzahl von Punkten mindestens einen zweiten Zeiger (207, 209) umfassen, dessen Achse im wesentlichen durch das Zentrum des Zifferblattes verläuft, sowie eine zweite der genannten Skalen (217), die konzentrisch bezüglich des Zifferblattes ist.

2. Vorrichtung nach Anspruch 1, dadurch gekennzeichnet, daß die elektronischen Mittel zum Anzeigen einer Anzahl von Punkten zwei Zeiger (207, 209) umfassen, deren koaxiale Achsen im wesentlichen durch das Zifferblattzentrum verlaufen.

3. Vorrichtung nach Anspruch 2, dadurch gekennzeichnet, daß die koaxialen Zeiger (207, 209) für die gleichzeitige Anzeige der Anzahl von Punkten entsprechend dem bestimmten Loch (einfache Totale) und einer kumulierten Totale vorgesehen sind.

4. Vorrichtung nach Anspruch 3, dadurch gekennzeichnet, daß in dem ersten Funktionsmodus der Vorrichtung einer der Zeiger im Zentrum die laufende Zahl der Punkte anzeigt, während der andere Zeiger im Zentrum fortfährt, die Anzahl der Punkte anzuzeigen, die zu dem Zeitpunkt angezeigt worden waren, zu welchem der Spieler mit dem vorhergehenden ausgewählten bestimmten Loch fertig geworden war.

5. Vorrichtung nach einem der vorangehenden Ansprüche, dadurch gekennzeichnet, daß, wenn einmal die Anzahl der Schläge inkrementiert worden ist, ein auf dem Zifferblatt sichtbares bewegliches Organ seinen Verlagerungsmodus während einer vorbestimmten Zeit ändert, um dem Spieler anzuzeigen, daß er gerade einen Schlag eingegeben hat.

6. Vorrichtung nach einem der vorangehenden Ansprüche, dadurch gekennzeichnet, daß mindestens eine der Skalen (217) einen negativen Sektor umfaßt.

7. Vorrichtung nach einem der vorangehenden Ansprüche, dadurch gekennzeichnet, daß die zweite Skala (217) von einer drehbaren Lünette getragen ist, derart, daß es ermöglicht wird, nach Wunsch die Null der zweiten Skala zu verlagern, damit die Zahl der angezeigten Punkte die Anzahl der für den Golfplatz typischen Schläge berücksichtigt.

8. Vorrichtung nach Anspruch 7, dadurch gekennzeichnet, daß die drehbare Lünette einen abnehmbaren Ring umfaßt, welcher Indikationen bezüglich eines bestimmten Golfplatzes trägt.

9. Vorrichtung nach Anspruch 8, dadurch gekennzeichnet, daß der abnehmbare Ring Indikationen bezüglich eines bestimmten Spielers trägt.

10. Uhr mit Analoganzeige, dadurch gekennzeichnet, daß sie mit einer Golfzählvorrichtung gemäß dem einen oder anderen der vorangehenden Ansprüche kombiniert ist.

11. Analoguhr nach Anspruch 10, dadurch gekennzeichnet, daß sie eine Zeiteinstellkrone umfaßt, die axial verlagerbar ist zwischen einer Neutralposition und mindestens zwei Aktivpositionen, und daß die erste der Aktivpositionen das Einstellen der Zeit ermöglicht, während eine zweite der Aktivpositionen die Eingabe und Speicherung einer Anzahl von typischen Schlägen ("PAR'') für jedes Loch eines Golfplatzes ermöglicht.
